# EUROPÄISCHE PATENTANMELDUNG

(11) **EP 2 837 747 A1**
(43) Veröffentlichungstag der Anmeldung: **18.02.2015**
(21) Anmeldenummer: 14180873.3
(22) Anmeldetag: 13.08.2014
(51) Int. Cl.: E03C 1/04

(54) **Höheneinstellbare Wasserleitungsarmatur**

(30) Priorität: 16.08.2013 DE 102013108886
(71) Anmelder: Ideal Standard International BVBA, 1935 Zaventem (BE)
(72) Erfinder: Behr, Josef, 54516 Wittlich (DE)
(74) Vertreter: Müller, Karl-Ernst

(57) **Zusammenfassung**

Wasserleitungsarmatur
- mit einem Armaturenkörper (2), der wenigstens entlang eines Abschnitts (12) durch eine Montageöffnung (8) einer Armaturenbank (10) führbar ist, und der über diesen Abschnitt (12) an der Armaturenbank (10) befestigbar ist,
- mit einem an dem durchführbaren Abschnitt (12) des Armaturenkörpers (2) angeordneten Halteelement (4) und
- mit einem Befestigungselement (6),
- wobei das Halteelement (4) beim Einführen des durchführbaren Abschnitts (12) in die Montageöffnung (8) der Armaturenbank (10) an dieser in der Montagestellung des Armaturenkörpers (2) zur Anlage kommt,
- wobei das Befestigungselement (6) in der Montagestellung des Armaturenkörpers (2) von einer dem Halteelement (4) entgegengesetzten Seite der Montageöffnung (8) der Armaturenbank (10) an diesem angreift und zur Befestigung des Armaturenkörpers (2) eine entlang einer Längsachse (18) des durchführbaren Armaturenabschnitts (12) orientierte Spannung erzeugt und

wobei die Höhenposition des Halteelements (4) entlang der Längsachse (18) des durchführbaren Armaturenabschnitts (12) veränderbar ist.

## Beschreibung

Die Erfindung betrifft eine beliebig einsetzbare Wasserleitungsarmatur, die bei Waschbecken und Waschtischen, bei Bidets oder in der Küche verwendet werden kann.

Für die Montage von Armaturen beispielsweise an einer Armaturenbank von Waschtischen und Waschbecken sind üblicherweise Montageöffnungen an diesen vorgesehen, über die eine Befestigung der jeweiligen Armatur vorgenommen werden kann. Hierzu wird in bekannter Weise die Armatur über der jeweiligen Öffnung positioniert und mittels Befestigungselementen an der Armaturenbank des jeweiligen Waschtisches oder Waschbeckens befestigt. Dabei kann die Befestigung mittels einer Spannschraube erfolgen, die auf eine mit der Armatur verbundene und durch die Montageöffnung durchragende Gewindestange aufschraubbar ist und an einer der Armatur entgegengesetzten Seite der Montageöffnung an der Armaturenbank angreift.

Anstelle einer Gewindestange wird gemäß dem Stand der Technik in der DE 103 22 076 A1 ein Fixierungssockel verwendet, der über einen Gewindeabschnitt durch die Montageöffnung durchführbar ist und über einen Kragen an der der Armatur zugewandten Seite der Montageöffnung an deren Rand zur Anlage kommt. Der Befestigungssockel wird mittels Spreitzklemmen mit der Armatur reib- und/oder formschlüssig in Verbindung gebracht.

Bei den oben dargelegten Konstruktionen wird die Armatur mit ihrem Fußende auf der zugeordneten Armaturenbank auf einem die Montageöffnung umgebenden Oberflächenabschnitt zur Anlage gebracht. Da das Fußende sowie die Austrittsöffnung der Armatur in einem festen geometrischen Verhältnis zueinander stehen, ist mit der Wahl der Armatur die Position der Austrittsöffnung für das Wasser relativ zur Armaturenbank festgelegt. Nach der Montage der Armatur ist somit eine Anpassung oder Justierung der Armatur, insbesondere der Position der Austrittsöffnung, nicht mehr möglich. Um eine ideale Position der Austrittsöffnung relativ zur Armaturenbank zu erzielen, bedarf es für jeden Anwendungsfall der Auswahl einer passenden Armatur. Im Fall einer ungünstigen Position der Austrittsöffnung muss die gesamte Armatur durch eine geeignete ersetzt werden, was mit hohem Handhabungs- und Kostenaufwand verbunden sein kann.

Aus dem Stand der Technik sind ferner Armaturen bekannt, die mit einem kippbaren Strahlregler ausgestattet sind. Hier kann in begrenztem Maße eine Orientierung der Austrittsöffnung relativ zur Armaturenbank eines beliebigen sanitären Apparats vorgenommen werden, wodurch eine Verbesserung des Nutzungskomforts des jeweiligen sonstigen Apparats erzielbar ist. Die hierdurch gegebene Korrekturmöglichkeit ist jedoch nur begrenzt, sodass bei ungünstigen Abmessungen der Armatur sowie des sanitären Apparats wie Waschbecken oder Wachtisch ein idealer Nutzungskomfort letztlich nicht sichergestellt werden kann.

Vor diesem Hintergrund liegt der Erfindung die Aufgabe zugrunde eine Armatur anzugeben, die mit geringerem Handhabungsaufwand die Einstellung der Position der Austrittsöffnung relativ zur Armaturenbank eines sanitären Apparats ermöglicht. Ebenso soll die Armatur kostengünstig herstellbar und einfach zu montieren sein.

Diese Aufgabe wird erfindungsgemäß durch die Armatur nach Anspruch 1 gelöst. Vorteilhafte Ausgestaltungen der Armatur sind in den abhängigen Ansprüchen angegeben und werden nachfolgend erläutert.

Gemäß der Lehre der Erfindung weist eine Wasserleitungsarmatur einen Armaturenkörper auf, der wenigstens entlang eines Abschnitts durch eine Montageöffnung der Armaturenbank eines sanitären Apparats wie Waschbecken oder Waschtisch, Bidet oder Küchenspülbecken führbar und über diesen Abschnitt an den sanitären Apparat befestigbar ist. Demgemäß wird bei Montage der erfindungsgemäßen Armatur der Armaturenkörper selbst durch die jeweilige Montageöffnung hindurchgeführt, ohne dass der Armaturenkörper auf der Oberfläche des sanitären Apparats zur Anlage kommt.

Weiterhin ist die erfindungsgemäße Armatur mit einem an dem durchführbaren Abschnitt des Armaturenkörpers angeordneten Halteelement sowie mit einem Befestigungselement ausgestattet. Dabei kommt das Halteelement beim Einführen des durchführbaren Armaturenabschnitts in die zugeordnete Montageöffnung an diesem in der Montagestellung des Armaturenkörpers zur Anlage. Demgemäß wird durch das Halteelement die Position des Armaturenkörpers relativ zum sanitären Apparat, wie beispielsweise Waschbecken oder Waschtisch definiert.

Ferner greift erfindungsgemäß das Befestigungselement in der Montagestellung des Armaturenkörpers von einer dem Halteelement entgegengesetzten Seite der Montageöffnung der Armaturenbank des sanitären Apparats an und zur Befestigung des Armaturenkörpers eine entlang einer Längsachse des durchführbaren Armaturenabschnitts orientierte Spannung. Dies gewährleistet eine sichere Befestigung der Armatur an dem sanitären Apparat und stellt insbesondere sicher, dass auch bei Einwirkung von äußeren Kräften die Position der Armatur relativ zum sanitären Apparat nicht verändert wird.

Schließlich ist erfindungsgemäß vorgesehen, dass die Höhenposition des Halteelements entlang der Längsachse des Armaturenkörpers veränderbar ist. Entsprechend kann die jeweils gewünschte Montagestellung des Armaturenkörpers relativ zur Armaturenbank eines zugeordneten sanitären Apparats durch Veränderung der Höhenposition des Halteelements an dem Armaturenkörper definiert werden. Folglich ermöglicht die veränderliche Höhenpositionierung des Halteelements an dem Armaturenkörper eine für den jeweiligen Anwendungsfall geeignete Höhenpositionierung des Armaturenkörpers und damit auch der Austrittsöffnung der Armatur.

Durch die beschriebene Einstellmöglichkeit der erfindungsgemäßen Armatur kann diese an einer Vielzahl unterschiedlich bemessener sanitärer Apparate, wie beispielsweise Waschbecken, Waschtische, Bidet oder Küchenspülbecken montiert werden, ohne dass es aufgrund ungünstiger Lageverhältnisse der Austrittsöffnung der Armatur relativ zum sanitären Apparat zu einer Beeinträchtigung des Nutzungskomforts kommt. Eine erfindungsgemäße Armatur ist somit in zahlreichen Anwendungsfällen einsetzbar, wodurch der Aufwand zur Auswahl und Montage der Armatur verringert werden kann.

Gemäß einer vorteilhaften Ausführungsform der Erfindung ist das Halteelement als Klemmring ausgebildet, der auf den durchführbaren Armaturenabschnitt aufschiebbar und mit diesem in einer Orientierung entlang dessen Längsachse kraftschlüssig verbindbar ist. Ein derartiger Klemmring ist einerseits kostengünstig herstellbar und erlaubt zum anderen eine einfache und sichere Höhenpositionierung auf dem durchführbaren Armaturenabschnitt. Gleichzeitig kann durch einen Klemmring auf einfache Weise eine ausreichend große Anlagefläche für die Armatur geschaffen werden, über welche eine Abstützung auf dem jeweiligen sanitären Apparat in einer Montagestellung sichergestellt wird.

Vorzugsweise weist der Klemmring eine Spannschraube auf, über welche ein entlang der Längsachse des durchführbaren Armaturenabschnitts orientierter Kraftschluss zwischen Klemmring und durchführbarem Armaturenabschnitt erzeugt oder erhöht werden kann. Demgemäß kann vorgesehen sein, dass bereits ohne wirksamen Eingriff der Spannschraube ein Kraftschluss zwischen dem Klemmring und dem Armaturenabschnitt besteht. Ebenso ist es möglich, dass der Klemmring ohne den wirksamen Eingriff der Spannschraube frei entlang des durchführbaren Armaturenabschnitts verschiebbar ist. Eine solche Spannschraube erlaubt nun mit nur geringem Handhabungsaufwand einen Kraftschluss zwischen Klemmring und durchführbaren Armaturenabschnitt zu erzeugen oder zu erhöhen. Hierzu kann die Spannschraube in eine Gewindebohrung eingeschraubt sein, welche in dem Klemmring ausgebildet ist und von dessen Außenumfangsfläche bis zu dessen Innenumfangsfläche verläuft. Sowohl die Spannschraube als auch die Gewindebohrung innerhalb des Klemmrings sind unter geringem Kostenaufwand herstellbar und gewährleisten gleichzeitig eine hohe Funktionssicherheit.

Weiterhin kann der Klemmring gemäß einer vorteilhaften Ausgestaltung entlang seiner Innenumfangsfläche eine entlang des Innenumfangs verlaufende Nut aufweisen, in der ein Dichtungsring angeordnet ist. Hierdurch kann zwischen dem Klemmring und dem durchführbaren Armaturenabschnitt eine sichere Dichtwirkung erzeugt werden.

Weiterhin kann gemäß einer vorteilhaften Ausführung ein Dichtungselement vorgesehen sein, über das der Klemmring in Montagestellung an der zugeordneten Armaturenbank zur Anlage kommt. Dies gewährleistet auch eine Abdichtung zwischen Klemmring und sanitärem Apparat. Beide Dichtungen gemeinsam verhindern somit den Durchtritt von Wasser durch die jeweilige Montageöffnung.

Eine sichere und gleichzeitig kostengünstige Befestigung der Armatur kann ferner dadurch bewerkstelligt werden, dass das Befestigungselement als Mutter ausgebildet ist und an dem freien Ende des durchführbaren Armaturenabschnitts ein Außengewinde ausgebildet ist, auf das die Mutter in Montagestellung des Armaturenkörpers zur Befestigung des Armaturenkörpers auf dem sanitären Apparat aufschraubbar ist.

Dabei kann die Mutter in Montagestellung unmittelbar, oder mittelbar über wenigstens eine Unterlegscheibe und/oder wenigstens ein Distanzelement an der dem Halteelement entgegengesetzten Seite der Montageöffnung auf dem sanitären Apparat wirken. Die Verwendung von Distanzelementen kann insbesondere dann erforderlich sein, wenn das Außengewinde an dem freien Ende des durchführbaren Armaturenabschnitts eine nur geringe Länge aufweist und die Armatur in einer geringen Einbauhöhe an einer Armaturenbank montiert werden soll, der durchführbare Armaturenabschnitt also verhältnismäßig weit durch die Montageöffnung hindurchgeschoben werden muss. In diesem Fall dienen die Distanzelemente zur Überbrückung der Distanz zwischen dem Außengewinde an dem freien Ende des durchführbaren Armaturenabschnitts und der Montageöffnung. Bei geringer Durchführung des Armaturenabschnitts durch die Montageöffnung und dementsprechend hoher Einbauposition der Armatur kann folglich auf die Verwendung von Distanzelementen verzichtet werden. Unabhängig von der jeweiligen Einbauhöhe können Unterlegscheiben zur verbesserten Krafteinleitung verwendet werden. Ebenso kann mittels Unterlegscheiben eine Feinjustierung der Endposition der Mutter auf dem Außengewinde erfolgen.

Schließlich kann in montierter Stellung eine Abdeckung, die beispielsweise aus Chrom bestehen kann, über dem Halteelement angeordnet sein, so dass dieses nicht mehr sichtbar ist.

Nachfolgend wird die Erfindung anhand einer ein Ausführungsbeispiel zeigende Zeichnung näher erläutert. In der Zeichnung zeigt:
- Fig. 1: eine Schnittdarstellung einer erfindungsgemäßen Wasserleitungsarmatur in Montagestellung gemäß einem Ausführungsbeispiel.

Figur 1 zeigt eine erfindungsgemäße Armatur 1 gemäß einem Ausführungsbeispiel. Die Wasserleitungsarmatur 1 weist einen Armaturenkörper 2, ein Halteelement 4 sowie ein Befestigungselement 6 auf. Dabei ist das Halteelement 4 als Klemmring und das Befestigungselement 6 als Mutter ausgebildet. Der Armaturenkörper 2 weist einen durch eine an einer Armaturenbank 10 vorgesehene Montageöffnung 8 hindurchführbaren Abschnitt 12 sowie eine Austrittsöffnung 14 für das Wasser auf. Die Armaturenbank 10 kann Bestandteil eines beliebigen sanitären Apparats wie Waschbecken, Waschtisch, Bidet oder Küchenspülbecken sein.

In der in Figur 1 gezeigten Montagestellung der Armatur 1 ist der durchführbare Armaturenabschnitt 12 durch die Montageöffnung 8 hindurchgeführt. Dabei wird die Höhenlage der Armatur 1 relativ zur Armaturenbank 10 durch den Klemmring 4 definiert, der auf einem die Montageöffnung 8 umgebenden Oberflächenabschnitt zur Anlage kommt und über eine Klemmschraube 16 in einer Orientierung entlang der Längsachse 18 des durchführbaren Armaturenabschnitts 12 kraftschlüssig mit diesem verbunden ist. Die Klemmschraube 16 ist in eine Gewindebohrung 20 eingeschraubt, welche an dem Klemmring ausgebildet ist und von dessen Außenumfangsfläche bis zu dessen Innenumfangsfläche verläuft. Durch Lösen der Klemmschraube 16 kann der Klemmring 4 entlang der Längsachse 18 des durchführbaren Abschnitts 12 auf diesem verschoben werden, um in der neuen Position durch Festziehen der Schraube 16 wieder kraftschlüssig mit dem durchführbaren Armaturenabschnitt 12 verbunden zu werden. Die Einstellung der Höhenposition des Klemmrings 4 ermöglicht folglich die Veränderung der Lage der Austrittsöffnung 14 relativ zur Armaturenbank 10.

Der Klemmring 4 weist entlang seiner Innenumfangsfläche eine entlang seines Innenumfangs verlaufende Nut 22 auf, in der ein Dichtungsring 24 angeordnet ist, über den eine Abdichtung zwischen Klemmring 4 und durchführbarem Abschnitt 12 erzeugt wird. Ferner ist zwischen Klemmring 4 und dem die Montageöffnung 8 umgebenden Oberflächenabschnitt der Armaturenbank 10 ein Dichtungselement 26 vorgesehen.

Auf der dem Halteelement 4 entgegengesetzten Seite der Montageöffnung 8 ist die Befestigungsmutter 6 auf einem Außengewinde 28 aufgeschraubt, welches an dem freien Ende 30 des durchführbaren Armaturenabschnitts 12 ausgebildet ist. Über eine Unterlegscheibe 32 sowie Distanzelemente 34 erzeugt die Befestigungsmutter 6 eine entlang der Längsachse 18 orientierte Spannung, durch welche eine sichere Befestigung der Armatur 1 an der Armaturenbank 10 gewährleistet wird.

Das Halteelement 4 wird auf einer der der Befestigungsmutter 6 abgewandten Seite der Montageöffnung 8 von einer Kappe 36 abgedeckt, die beispielsweise aus Chrom hergestellt sein kann.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Wasserleitungsarmatur
- mit einem Armaturenkörper (2), der wenigstens entlang eines Abschnitts (12) durch eine Montageöffnung (8) einer Armaturenbank (10) führbar ist, und der über diesen Abschnitt (12) an der Armaturenbank (10) befestigbar ist,
- mit einem an dem durchführbaren Abschnitt (12) des Armaturenkörpers (2) angeordneten Halteelement (4) und
- mit einem Befestigungselement (6),
- wobei das Halteelement (4) beim Einführen des durchführbaren Abschnitts (12) in die Montageöffnung (8) der Armaturenbank (10) an dieser in der Montagestellung des Armaturenkörpers (2) zur Anlage kommt,
- wobei das Befestigungselement (6) in der Montagestellung des Armaturenkörpers (2) von einer dem Halteelement (4) entgegengesetzten Seite der Montageöffnung (8) der Armaturenbank (10) an diesem angreift und zur Befestigung des Armaturenkörpers (2) eine entlang einer Längsachse (18) des durchführbaren Armaturenabschnitts (12) orientierte Spannung erzeugt und
- wobei die Höhenposition des Halteelements (4) entlang der Längsachse (18) des durchführbaren Armaturenabschnitts (12) veränderbar ist.

2. Wasserleitungsarmatur nach Anspruch 1, **dadurch gekennzeichnet, dass**
- das Halteelement (4) als Klemmring ausgebildet ist, der auf den durchführbaren Armaturenabschnitt (12) aufschiebbar und mit diesem in einer Orientierung entlang dessen Längsachse (18) kraftschlüssig verbindbar ist.

3. Wasserleitungsarmatur nach Anspruch 2, **dadurch gekennzeichnet, dass**
- der Klemmring (4) eine Spannschraube (16) aufweist, über welche ein entlang der Längsachse (18) des durchführbaren Armaturenabschnitts (12) orientierter Kraftschluss zwischen Klemmring (4) und durchführbaren Armaturenabschnitt (12) erzeugt oder erhöht werden kann.

4. Wasserleitungsarmatur nach Anspruch 3, **dadurch gekennzeichnet, dass**
- die Spannschraube (16) in eine Gewindebohrung (20) eingeschraubt ist, welche in dem Klemmring (4) ausgebildet ist und von dessen Außenumfangsfläche bis zu dessen Innenumfangsfläche verläuft.

5. Wasserleitungsarmatur nach einem der Ansprüche 2 bis 4, **dadurch gekennzeichnet, dass**
- der Klemmring (4) entlang seiner Innenumfangfläche eine entlang des Innenumfangs verlaufenden Nut (22) aufweist, in der ein Dichtungsring (24) angeordnet ist.

6. Wasserleitungsarmatur nach einem der Ansprüche 2 bis 5, **dadurch gekennzeichnet, dass**
- ein Dichtungselement (26) vorgesehen ist, über das der Klemmring (4) in Montagestellung an der Armaturenbank (10) zur Anlage kommt.

7. Wasserleitungsarmatur nach einem der Ansprüche 1 bis 6, **dadurch gekennzeichnet, dass**
- das Befestigungselement (6) als Mutter ausgebildet ist und dass an dem freien Ende (30) des durchführbaren Abschnitts (12) ein Außengewinde (28) ausgebildet ist, auf das die Mutter (6) in Montagestellung des Armaturenkörpers (2) zur Befestigung des Armaturenkörpers (2) auf der Armaturenbank (10) aufschraubbar ist.

8. Wasserleitungsarmatur nach Anspruch 7, **dadurch gekennzeichnet, dass**
- die Mutter (6) in Montagestellung unmittelbar, oder mittelbar über wenigstens eine Unterlegscheibe (32) und/oder wenigstens ein Distanzelement (34) an der dem Halteelement (4) entgegengesetzten Seite der Montageöffnung (8) die Armaturenbank (10) wirkt.
